# FASCICULE DE BREVET EUROPEEN

(11) **EP 0 203 008 B1**
(45) Date de publication et mention de la délivrance du brevet: **23.11.1988**
(21) Numéro de dépôt: 86401058.2
(22) Date de dépôt: 20.05.1986
(51) Int. Cl.: E21B 34/10

(54) **Vanne de sécurité à commande hydraulique, incorporable à un tube de production de puits pétrolier**
In einem Erdölbohrloch-Produktionsrohrstrang einbaubares hydraulisch betätigtes Ventil
Hydraulically actuated safety valve for inclusion into an oil well tubing

(30) Priorité: 21.05.1985 FR 8507591
(43) Date de publication de la demande: 26.11.1986
(73) Titulaire: TOTAL Compagnie Française des Pétroles, 75016 Paris (FR)
(72) Inventeur: Helderle, Paul Maxime, F-77390 Champdeuil (FR); Raimond, Michel, F-92430 Marnes La Coquette (FR)
(74) Mandataire: Jolly, Jean-Pierre

(56) Documents cités:
- US-A- 3 762 471
- US-A- 3 763 932
- US-A- 3 799 258
- US-A- 4 273 186
- US-A- 4 294 315

## Description

La présente invention concerne les vannes de sécurité commandées hydrauliquement et incorporées à des tubes de production dans des puits de production d'hydrocarbures. Elle concerne plus particulièrement les vannes du type à clapet de fermeture et à tube piston qui, sollicité vers le haut par un ressort de rappel, peut être déplacé, en position basse d'ouverture du clapet, par une commande hydraulique.

On constate certains défauts de fonctionnement de ces vannes, par exemple des coincements du clapet en position d'ouverture par suite d'un mauvais rappel du tube piston dont le ressort de rappel se trouve dans une chambre mal protégée de l'effluent ou des fuites de l'huile hydraulique de commande entraînant une fermeture du clapet.

Pour permettre de poursuivre la production en cas de non fonctionnement de la vanne de sécurité incorporée au tube de production d'un puits pétrolier, on a déjà proposé de prévoir dans le corps de la vanne de sécurité un réceptacle apte à recevoir une vanne de sécurité auxiliaire récupérable au câble et une chemise coulissante de secours permettant de canaliser l'huile hydraulique de commande de vanne vers ce réceptacle pour commander la vanne de sécurité auxiliaire au lieu de la vanne de sécurité incorporée au tube de production, devenue défaillante. Cette vanne de sécurité auxiliaire est équipée d'un prolongateur qui, lorsque la vanne de sécurité auxiliaire est dans le réceptacle, maintient le clapet en position d'ouverture. Mais la manipulation de la chemise de secours et ensuite du prolongateur avec la vanne de sécurité auxiliaire constitue un handicap sérieux. En outre, le clapet se referme en cas de retrait de la vanne de sécurité auxiliaire.

Aussi, malgré l'attrait de simplicité et de large passage pour l'effluent que présentent les vannes incorporées aux tubes de production, ce type de vanne est-il peu utilisé et lui préfère-t-on souvent des vannes de sécurité récupérables au câble qui sont plus compliquées et présentent des passages plus étroits pour l'effluent mais peuvent être changées de manière relativement simple en cas de défaillance.

La présente invention a pour objectif de proposer une vanne de sécurité, du type à clapet de fermeture, incorporée à un tube de production qui, tout en etant elle-même d'un fonctionnement très fiable, peut facilement, en cas de défaillance, être transformée en une vanne de sécurité récupérable au câble.

Le document US-A-3 799 258 décrit une vanne de sécurité délimitée par un corps allongé de forme générale cylindrique, formant un passage longitudinal, dont les extrémités sont prévues pour que ce corps puisse être intercalé longitudinalement entre deux éléments successifs d'un tube de production, munie dans sa partie inférieure d'un clapet permettant la fermeture du passage longitudinal dans le sens montant et comprenant un tube piston d'ouverture du clapet qui est monté de manière à pouvoir coulisser longitudinalement en étant sollicité vers une position haute par un ressort de rappel et en pouvant être déplacé vers une position basse, pour ouvrir le clapet, par l'admission d'huile hydraulique sous pression dans une chambre de manoeuvre de ce tube piston et, au-dessus de ce tube piston, un réceptacle tubulaire prévu pour recevoir intérieurement, en cas de besoin, une vanne de sécurité auxiliaire récupérable au câble. L'invention est caracterisée en ce que ce réceptacle est un réceptacle déplaçable longitudinalement qui, à sa partie inférieure, s'engage, de manière téléscopique et étanche, avec le tube piston, ladite chambre de manoeuvre étant une chambre annulaire formée entre ledit corps d'une part et l'ensemble du tube piston et dudit réceptacle, d'autre part et s'étendant d'un joint annulaire inférieur porté par le tube piston et appliqué contre ledit corps à un joint annulaire supérieur porté par le réceptacle et appliqué contre ledit corps, qui, en fonctionnement normal de la vanne de sécurité, est maintenu solidaire dudit corps par des éléments cisaillables vis et un bouchon fermé traversant, disposés au-dessous dudit joint annulaire supérieur, qui est muni extérieurement d'un segment de verrouillage ainsi que d'au moins un joint annulaire auxiliaire d'étanchéité situé au-dessous dudit bouchon et qui, lorsqu'il est obture et qu'on applique, dans ledit passage longitudinal, une pression suffisante pour cisailler les éléments cisaillables, descend dans ledit corps en position de secours en entraînant le tube piston dans ladite position basse tandis que ledit joint annulaire supérieur et ledit joint annulaire auxiliaire forment étanchéité entre ledit corps et ledit réceptacle et que ledit segment de verrrouillage s'engage dans une gorge dudit corps.

Ainsi, le tube piston et le réceptacle isolent de l'effluent toute la partie active agissant sur le tube piston en fonctionnement normal de la vanne de sécurité, ce qui rend très fiable le fonctionnement de celle-ci. Il est, en outre, très facile de transformer la vanne de sécurité en vanne de sécurité récupérable au câble il suffit de déplacer vers le bas le réceptacle pour que le clapet reste ouvert en permanence et ce réceptacle peut recevoir une vanne de sécurité auxiliaire classique, sans prolongateur, simplement munie à sa partie inférieure d'un adaptateur muni de joints à chevrons qui viennent se placer de part et d'autre de l'ouverture formée dans le réceptacle par l'enlèvement du bouchon, pour assurer la liaison hydraulique de commande de cette vanne auxiliaire.

On remarquera que le joint annulaire auxiliaire est inactif pendant le fonctionnement normal de la vanne de sécurité il est avantageux, pour qu'il ne subisse alors aucune contrainte mécanique de ménager une gorge dans ledit corps en face de la position inactive de ce joint.

Selon une disposition préférée, un joint annulaire supplémentaire, prévu sur le réceptacle entre ledit bouchon et ledit joint annulaire supérieur, se trouve, pendant le fonctionnement normal de la vanne de sécurité, en face d'une autre gorge menagée dans ledit corps et forme étanchéité avec ledit corps lorque le réceptacle est descendu en position de secours.

On va décrire, à titre non limitatif, un exemple de réalisation de l'invention qui permettra de faire ressortir que l'on peut facilement munir la vanne de sécurité décrite précédemment de dispositifs annexes permettant de réaliser diverses fonctions auxiliaires telles que égalisation des pressions de part et d'autre du clapet de fermeture pour en faciliter l'ouverture, ouverture temporaire forcée du clapet, compensation de la pression statique de la colonne d'huile hydraulique de manoeuvre du tube piston. On se référera dans cette description au dessin joint dans lequel:
la Fig. 1 représente en coupe longitudinale une vanne de sécurité à clapet, incorporable à un tube de production, en position de fermeture du clapet;
la Fig. 2 représente la même vanne de sécurité en position d'ouverture normale du clapet;
la Fig. 3 représente, en élévation et coupe longitudinale partielle, un bouchon de manoeuvre auxiliaire récupérable au câble;
la Fig. 4 représente la même vanne de sécurité en position de fermeture du clapet avec bouchon de manoeuvre auxiliaire récupérable au câble, mis en place dans un réceptacle prévu à cet effet dans le corps de vanne;
la Fig. 5 représente la vanne de sécurité de la Fig. 1 avec le clapet ouvert de manière permanente par descente du réceptacle;
la Fig. 6 représente une coupe longitudinale partielle de la vanne de sécurité en position d'ouverture temporaire forcée du clapet;
la Fig. 7 représente en élévation et coupe longitudinale partielle un outil de manipulation d'un tube auxiliaire d'ouverture temporaire forcée du clapet; et
la Fig. 8 représente une coupe longitudinale de la vanne de sécurité avec cet outil de manipulation.

Sur la Fig. 1, une vanne de sécurité à commande hydraulique est contenu dans un corps tubulaire de vanne 1 formé de plusieurs pièces successives et se terminant par un mamelon supérieur 2 et un mamelon inférieur 3 destinés à être fixés respectivement à l'un et à l'autre des éléments adjacents, non représentés, sur tube de production, le passage longitudinal 4 formé intérieurement par le corps assurant la liaison entre les passages longitudinaux du tube de production situés de part et d'autre du corps de vanne 1.

Un clapet 5 de fermeture de la vanne est monté sur un porte-clapet 6 muni d'un axe d'articulation du clapet avec ressort de rappel du clapet en position de fermeture et siège de clapet. Le porte-clapet 6 peut être muni d'autres organes que l'on décrira plus loin pour remplir diverses fonctions accessoires.

Le clapet 5 peut être ouvert par la descente d'un tube piston 7, représenté sur la Fig. 1 en position haute, dans une position basse représentée sur la Fig. 2.

Le tube piston 7, qui peut coulisser à l'intérieur du corps de vanne 1, est sollicité vers sa position haute par un ressort de rappel 8. Ce ressort de rappel 8 s'appuie d'une part en bout d'une pièce tubulaire 9 solidaire du corps 1 et placée au-dessus du porte-clapet 6 et d'autre part en bout de l'extrémité inférieure d'une portion supérieure 10 du tube piston 7 fixée à une portion inférieure 11 de ce tube piston. Cette dernière portion 11, vient, en position basse du tube piston, maintenir le clapet 5 en position d'ouverture et protéger le clapet 5 de l'écoulement de l'effluent.

Un réceptacle de secours 12, prévu intérieurement pour recevoir une vanne de sécurité auxiliaire récupérable au câble, est disposé dans le corps de vanne 1 au-dessus du tube piston 7 et peut coulisser vers le bas dans le corps 1 s'il est libéré d'éléments cisaillables qui le maintiennent fixé au corps 1 en fonctionnement normal de la vanne de sécurité. Ces éléments cisaillables se composent d'un bouchon fermé 13 traversant la paroi du réceptacle 12 et d'au moins une vis 14. Le cisaillement est obtenu en appliquant une pression suffisante dans le passage 4 si le réceptacle de secours 12 est obstrué.

La partie inférieure du réceptacle 12 pénètre de manière téléscopique dans la portion supérieure 10 du tube piston 7, un joint annulaire 15 assurant un contact latéral étanche entre le réceptacle 12 et le tube piston 7.

Une chambre de manoeuvre 16 est formée entre le corps de vanne 1 d'une part et l'ensemble du tube piston 7 et du réceptacle 12, depuis un joint annulaire inférieur 17 porté par le tube piston 7 et appliqué contre le corps 1 jusqu'à un joint annulaire supérieur 18 porté par le réceptacle 12 et appliqué contre le corps 1. Cette chambre contient le ressort de rappel 8. La chambre de manoeuvre 16 est alimentée en huile hydraulique par une entrée 19 ménagée à la partie supérieure du corps 1, dans le mamelon supérieur 2. Ce mamelon 2 est prolongé vers le bas par une jupe cylindrique interne 20 contre laquelle s'applique le joint annulaire supérieur 18 tandis qu'une paroi externe 21 ménage entre elle et la jupe 20 un passage annulaire qui permet a l'huile hydraulique de passer dans la chambre de manoeuvre 16. L'huile hydraulique agit de haut en bas sur le tube piston 7 selon des surfaces différentielles du fait que le diamètre du joint annulaire 15 est un peu inférieur au diamètre du joint annulaire inférieur 17. Une admission d'huile hydraulique sous pression dans la chambre de manoeuvre 16 agit donc à l'encontre du ressort de rappel 8 et peut amener le tube piston 7 dans sa position basse d'ouverture du clapet.

La Fig. 3 montre un bouchon de manoeuvre auxiliaire récupérable au câble 22 dont la partie supérieure, classique, par exemple à clapet à bille, a été représentée en élévation et qui est munie à sa partie inférieure d'un adaptateur 23 portant des joints à chevrons 24 et 25 qui, appliqués contre des portées du réceptacle 12 situées de part et d'autre du bouchon cisaillable 13, forment entre elles une chambre d'admission d'huile hydraulique qui est apte à recevoir cette huile hydraulique lorsque le bouchon 13 a été cisaillé et éjecté. Un panier 26 est prévu dans l'adaptateur 23 pour recevoir le bouchon 13 éjecte.

Sur la Fig. 4 on a représenté le bouchon auxiliaire 22 descendu dans le réceptacle 12 avant que celui-ci ne soit détaché du corps 1. Un épaulement 27 du bouchon de manoeuvre 22 vient alors se fixer dans un profil d'arrêt 28 dit "NO GO" du réceptacle 12.

Sur la Fig. 5, on a représenté le réceptacle 12 après cisaillement des vis 14 et du bouchon 13 et descente de ce réceptacle dans la position active de celui-ci où il maintient le tube piston 7 en position basse d'ouverture du clapet 5. Pour simplifier la figure, on a montré le réceptacle 12 sans la vanne auxiliaire ou le bouchon de manoeuvre 22. Le réceptacle 12 est lui-même maintenu dans cet te position active par un segment de verrouillage 29 qui s'engage dans une gorge 30 du corps 1.

L'isolement du circuit hydraulique propre a la manoeuvre du clapet 5 lors de l'utilisation de la vanne auxiliaire est assure par un joint annulaire auxiliaire d'étanchéité 31 prévu sur le réceptacle 12 sous le bouchon 13 et venant, en position active de ce réceptacle 12, sur une portée 32 du corps 1, comme on le voit sur la Fig. 5. Ce joint 31 se trouve, en position de repos du réceptacle 12, en face d'une gorge de dégagement 33 du corps 1. Ainsi, en position de repos du réceptacle 12, le joint 31 se trouve baigné par l'huile hydraulique et il ne subit aucune contrainte mécanique. Le segment de verrouillage 29 est aussi baigné dans l'huile hydraulique. On peut avantageusement prévoir sur le réceptacle 12 entre le bouchon 13 et le joint annulaire supérieur 18 et de préférence au-dessus du segment de verrouillage 29, un joint annulaire supplémentaire 34 qui se trouve, en position de repos du réceptacle 12, en face d'une deuxième gorge de dégagement 35 ménagée dans le corps 1, comme on le voit sur les Fig. 4 et 8 et qui, en position active du réceptacle 12, vient s'appliquer sur une portée du corps 1. De cette manière, les joints 31 et 34, qui assurent, en position active du réceptacle l'étanchéité de part et d'autre du trou laissé, par l'éjection du bouchon 13, dans la paroi du réceptacle 12, ne subissent aucune contrainte pendant le repos du réceptacle 12 et sont prêts à jouer efficacement leur rôle en cas de défaillance de la vanne a clapet 5.

On remarquera que le ressort de rappel 8 se trouve bien protégé de l'effluent et ne risque pas de se trouver coincé dans son logement, un excès de pression de l'huile hydraulique dans la chambre de manoeuvre tendant au contraire à écarter les parois latérales délimitant le logement du ressort de rappel.

Le porte-clapet 6 est muni, sur les Figs. 1,2,5 5 et 6 , d'un orifice latéral 36 dans lequel, selon les utilisations, on peut introduire une soupape 37 d'égalisation de la pression de part et d'autre du clapet 5. Cette soupape 37 est fermée quand le tube piston 7, en position haute, présente un évidement 38 en face de la soupape et elle s'ouvre lorsque tube piston 7 descend et va atteindre le clapet 5. L'orifice latéral 36 peut aussi être bouché si cette égalisation de pression n'est pas nécessaire. La Fig.4 montre un porte-clapet 6 sans ouverture latérale.

La Fig. 8 montre un porte-clapet 6 qui est muni d'un joint annulaire additionnel 39 s'appliquant contre le tube piston 7 tandis qu'une entrée 40 pour une ligne de commande hydraulique additionnelle 41 est prévue dans le porte-clapet 6 au-dessus de ce joint annulaire additionnel 39. Cette ligne de commande hydraulique 41 permet de compenser l'effet sur le tube piston de la pression hydrostatique dans la chambre de manoeuvre alimentée par une ligne de commande hydraulique principale 42 reliée à l'entrée 19 et de rendre la vanne utilisable à de très grandes profondeurs.

On a prévu un moyen de maintien temporaire en position d'ouverture du clapet 5, par exemple si l'on désire intervenir sur le circuit de commande hydraulique. On a, à cet effet, installé en dessous du clapet 5, une chemise 43 rendue élastique dans sa partie inférieure 44 pour s'encastrer dans une rainure interne 45 du corps de vanne 1 et munie à sa partie supérieure d'une gorge d'accrochage 46 prévue pour s'accrocher dans un verrou élastique 47, formé de chiens tenus élastiquement par des joncs, porté par le porte-clapet 6, lorsque la chemise 43 est dégagée de la rainure 45 et amenée au droit du clapet 5 ouvert et du verrou 47, comme le montre la Fig. 6.

Pour dégager la chemise 43 et la faire monter dans le corps 1 on peut utiliser l'outil 48 représenté sur la Fig. 7. Cet outil 48, manoeuvrable au câble, comporte une tête d'accrochage 49, un épaulement 50 destiné à s'arrêter dans le profil 28 du corps 1, un ensemble de deux demi-coquilles 51, 52 écartées par des ressorts 53 et retenues par des vis 54, destiné à tenir le clapet 5 en position d'ouverture, et deux pinces 55, 56 articulées sur un axe de pivotement 57, écartées par un ressort 58 et munies à leurs extrémités d'une part d'une portée de translation 59 et d'autre part d'une portée palpeuse 60.

La Fig. 8 montre l'outil 48 installé dans la vanne et prêt à en faire monter la chemise 43. L'épautement 50 est retenu au bas du profil 28, les demi-coquilles 51 et 52 sont au droit du clapet 5 ouvert par le tube piston 7 et les portées de translation 59 se trouvent écartées sous la chemise 43. Les jeux sont prévus pour que la chemise 43 ne puisse être saisie que par l'outil 48.

On purge alors l'alimentation hydraulique de la vanne, ce qui fait remonter le tube piston 7, mais le clapet 5 reste ouvert grâce à l'action des demi-coquilles 51 et 52. En effectuant un battage vers le haut avec l'outil 48, on décroche la chemise 43 de la rainure 45 et on remonte la chemise avec l'outil 48 jusqu'au verrouillage de celle-ci en position haute grâce au verrou 47. A ce stade, les portées palpeuses 60 se rétractent au contact d'un bossage 61, ce qui libère les portées de translation 59: l'outil 48 peut être remonté en surface.

Le déverrouillage s'effectue très simplement en réalimentant la vanne en huile hydraulique. Le déplacement vers le bas du tube pston 7 escamote le verrou 47 qui libère la chemise 43. Celle-ci est ramenée par le tube piston 7 dans sa position basse de verrouillage.

## Revendications

1. Vanne de sécurité délimitée par un corps allongé (1) de forme générale cylindrique, formant un passage longitudinal (4), dont les extrémités (2, 3) sont prévues pour que ce corps puisse être intercalé longitudinalement entre deux éléments successifs d'un tube de production, munie dans sa partie inférieure d'un clapet (5) permettant la fermeture du passage longitudinal (4) dans le sens montant et comprenant un tube piston (7) d'ouverture du clapet (5) qui est monté de manière à pouvoir coulisser longitudinalement en étant sollicité vers une position haute par un ressort de rappel (8) et en pouvant être déplacé vers une position basse, pour ouvrir le clapet (5), par l'admission d'huile hydraulique sous pression dans une chambre de manoeuvre (16) de ce tube piston (7) et, au-dessus de ce tube piston, un réceptacle tubulaire (12) prévu pour recevoir intérieurement, en cas de besoin, une vanne de sécurité auxiliaire récupérable au câble, caractérisée en ce que ce receptacle (12) est un réceptacle déplaçable longitudinalement qui, à sa partie inférieure, s'engage, de manière téléscopique et étanche, avec le tube piston (7), ladite chambre de manoeuvre (16) étant une chambre annulaire formée entre ledit corps (1) d'une part et l'ensemble du tube piston (7) et dudit réceptacle (12), d'autre part et s'étendant d'un joint annulaire inférieur (17) porté par le tube piston (7) et appliqué contre ledit corps (1) à un joint annulaire supérieur (18) porté par le réceptacle (12) et appliqué contre ledit corps (1), qui, en fonctionnement normal de la vanne de sécurité, est maintenu solidaire dudit corps (1) par des éléments cisaillables vis (14) et un bouchon fermé traversant (13), disposés au-dessous dudit joint annulaire supérieur (18), qui est muni extérieurement d'un segment de verrouillage (29) ainsi que d'au moins un joint annulaire auxiliaire d'étanchéité (31) situé au-dessous dudit bouchon (13) et qui, lorsqu'il est obturé et qu'on applique, dans ledit passage longitudinal (4), une pression suffisante pour cisailler les éléments cisaillables (14, 13), descend dans ledit corps (1) en position de secours en entraînant le tube piston (7) dans ladite position basse tandis que ledit joint annulaire supérieur (18) et ledit joint annulaire auxiliaire (31) forment étanchéité entre ledit corps (1) et ledit réceptacle (12) et que ledit segment de verrouillage (29) s'engage dans une gorge (39) dudit corps (1).

2. Vanne de sécurité selon la revendication 1, caractérisée en ce qu'une gorge (33) est ménagée dans ledit corps (1) en face de la position occupée par ledit joint annulaire auxiliaire (31) lorsque le réceptacle (12) est fixé au corps (1) par les éléments cisaillables (14, 13).

3. Vanne de sécurité selon la revendication 2, caractérisée en ce qu'un joint annulaire supplémentaire (34) est prévu à l'extérieur du réceptacle (12) entre ledit bouchon (13) et ledit joint annulaire supérieur (18) pour former étanchéité entre ledit corps (1) et ledit réceptacle (12) lorsque ce dernier est en position de secours et en ce qu'une gorge (35) est ménagée dans ledit corps (1) en face de la position occupée par ledit joint annulaire supplémentaire (34) lorsque le réceptacle (12) est fixé au corps (1) par les éléments cisaillables (14, 13).

4. Vanne de sécurité selon la revendication 1, caractérisée en ce que le tube piston (7) comporte une portion supérieure (19) en engagement téléscopique avec la partie inférieure du réceptacle (12) et venant en butée contre celle-ci lors du rapprochement relatif du tube piston (7) et du réceptacle (12) et une portion inférieure (11) autour de laquelle est installé le ressort de rappel (8) qui s'appuie vers le haut contre cette portion supérieure (10) et vers le bas contre une pièce tubulaire (9) qui fait partie dudit corps (1) et contre laquelle s'applique latéralement ledit joint annulaire inférieur (17) porté par le tube piston (7).

5. Vanne de sécurité selon la revendication 4, caractérisée en ce que sous ladite pièce tubulaire (9) est disposé un porte-clapet (6) muni d'un orifice latéral (36) pouvant recevoir une soupape (37) normalement fermée et s'ouvrant par pression latérale du tube piston (7) au moment où l'extrémité inférieure de celui-ci s'approche du clapet (5) dans son mouvement de descente.

6. Vanne de sécurité selon la revendication 4, caractérisée en ce que sous ladite pièce tubulaire (9) est disposé un porte-clapet (6) portant un verrou élastique (47) escamoté par le passage du tube piston (7) et apte, en position non escamotée, à verrouiller l'extrémité supérieure (46) d'une chemise (43) d'ouverture temporaire du clapet (5), qui se trouve normalement dans un logement dudit corps (1) ménagé en dessous de la position basse du tube piston (7) et qui peut être déplacée vers le haut, par un outil manoeuvré au câble (48), pour venir se verrouiller dans ledit verrou élastique (47) et assurer le maintien du clapet (5) en position d'ouverture.

7. Vanne de sécurité selon la revendication 4, caractérisée en ce que sous ladite pièce tubulaire (9) est disposé un porte-clapet (6) muni d'un joint annulaire additionnel d'étanchéité (39) s'appliquant latéralement contre ledit tube piston (7) tandis que l'entrée (40) d'une ligne de commande hydraulique additionnelle (41) est prévue à travers ledit porte-clapet (6) au-dessus de ce joint annulaire additionnel d'étanchéité (39) pour compenser l'effet sur le tube piston de la pression hydrostatique régnant dans ladite chambre de manoeuvre.

## Patentansprüche

1. Sicherheitsventil mit einem länglichen, im allgemeinen zylindrischen, einen Längsdurchfluß (4) enthaltenden Gehäuse (1) dessen Enden (2, 3) zum Einbau zwischen zwei längs aufeinanderfolgenden Rohrelementen eines Produktionsrohrstranges vorgesehen sind und dessen unterer Abschnitt ein den Längsdurchfluß in stromauf verlaufender Richtung verschließendes Klappenventil (5) enthält, zu dessen Öffnen ein in Längsrichtung verschiebbarer und mittels einer Rückstellfeder (8) in eine obere Stellung vorgespannter Rohrkolben (7) vorgesehen ist, der durch Beaufschlagen einer Steuerkammmer (16) mit hydraulischem Drucköl in eine untere Stellung zum Öffnen des Klappenventils (5) verschoben werden kann, während oberhalb des Rohrkolbens ein rohrförmiger Behälter (12) vorgesehen ist, um bei Bedarf ein durch Kabelzug aktivierbares Hilfsventil aufzunehmen, dadurch gekennzeichnet, daß der in Längsrichtung verschiebbare Behälter (12) an seinem unteren Abschnitt teleskopisch und abgedichtet mit dem Rohrkolben (7) in Verbindung steht, daß die Ringform aufweisende Steuerkammer (16) zwischen dem Gehäuse (1) einerseits und der aus Rohrkolben (7) und dem Behälter (12) bestehenden Baugruppe andererseits vorgesehen ist und sich von einem unteren Dichtring (17) aus, der am Rohrkolben (7) angeordnet und gegen das Gehäuse (1) angedrückt ist, bis zu einem oberen Dichtring (18) erstreckt, der am Behälter (12) angeordnet und gegen das Gehäuse (1) angedrückt ist, und daß der Behälter (12) im Normalbetrieb des Sicherungsventiles mit Hilfe von abscherbaren Verbindungselementen und zwar einer Schraube (14) und eines querverlaufenden Schließzapfens -(13), die unterhalb des oberen Dichtringes (18) angeordnet sind, am Gehäuse (1) befestigt ist und an seiner Außenseite mit einem Verriegelungselement (29) so wie wenigstens einem Hilfsdichtring (31) versehen ist, der oberhalb des Schließzapfens (13) sitzt und in verschlossenem Zustand und bei Auftreten eines ausreichend hohen Druckes innerhalb des Längsdurchflusses (4), um die Abscherelemente (13,14) abzuscheren, sich durch das Gehäuse (1) in die Sicherheitsstellung nach unten bewegt und dabei den Rohrkolben (7) in seine untere Stellung mitnimmt, während der obere Dichtring (18) und der Hilfsdichtring (31) zwischen dem Gehäuse (1) und dem Behälter (12) Dichtheit herstellen und das Verriegelungssegment (29) mit einer Nut (30) des Gehäuses (1) in Eingriff kommt.

2. Sicherheitsventil nach Anspruch 1, dadurch gekennzeichnet, daß im Gehäuse (1) eine Nut (33) gegenüber der Stellung eingearbeitet ist, die der Hilfsdichtring (31) einnimmt, wenn der Behälter (12) mit Hilfe der Abscherelemente (14, 13) fest mit dem Gehäuse (1) verbunden ist.

3. Sicherheitsventil nach Anspruch 2, dadurch gekennzeichnet, daß ein zusätzlicher Dichtring (34) an der Außenseite des Behälters (12) zwischen dem Schließzapfen (13) und dem oberen Dichtring (18) vorgesehen ist, um zwischen dem Körper (1) und dem Behälter (12) Dichtheit herzustellen, wenn letzterer sich in der Sicherheitsstellung befindet, und daß im Gehäuse (1) eine Nut (35) der Stellung gegenüber eingearbeitet ist, die der zusätzliche Dichtring (34) einnimmt, wenn der Behälter (12) mit Hilfe der Abscherelemente (14,13) fest mit dem Gehäuse (1) verbunden ist.

4. Sicherheitsventil nach Anspruch 1, dadurch gekennzeichnet, daß der Rohrkolben (7) einen oberen Abschnitt (10) aufweist, der mit dem unteren Abschnitt des Behälters (12) in teleskopischem Eingriff steht und an diesem im Zuge einer relativen Annäherungsbewegung zwischen Rohrkolben (7) und Behälter (12) zur Anlage kommt, und daß ein unterer Abschnitt (11) des Rohrkolbens von der Rtickstellfeder (8) umgeben ist, die oben an dem oberen Abschnitt (10) unten an einem Rohrstück (9) anliegt, das einen Abschnitt des Gehäuses 1 bildet und an dem der am Rohrkolben (7) angeordnete untere Dichtring (17) seitlich zur Anlage kommt.

5. Sicherheitsventil nach Anspruch 4, dadurch gekennzeichnet, daß unter dem Rohrstück (9) ein Klappenventilträger (6) mit einer seitlichen Öffnung (36) angeordnet ist, die ein normalerweise geschlossenes Absperrventil (37) aufzunehmen in der Lage ist und sich durch seitlichen Druck im Rohrkolben (7) zu dem Zeitpunkt öffnet, zu dem sein unteres Ende sich dem Klappenventil (5) während der Abwärtsbewegung nähert.

6. Sicherheitsventil nach Anspruch 4, dadurch gekennzeichnet, daß unter dem Rohrstück (9) ein Klappenventilträger (6) angeordnet ist, der einen nachgiebigen Riegel (47) trägt, der durch Hindurchbewegung des Rohrkolbens (7) zurückgeklappt ist und in seiner nicht zurückgeklappten Stellung geeignet ist, das obere Ende (46) eine Mantelrohrs (43) zum vorübergehenden Öffnen des Klappenventils (5) zu verriegeln, das sich in einer Aufnahme des Gehäuses (1) normalerweise unterhalb der unteren Stellung des Rohrkolbens (7) befindet und mit Hilfe eines mit Kabelzug (48) betätigbaren Werkzeuges nach oben verschiebbar ist, um sich in dem nachgiebigen Riegel (47) zu verriegeln und so die Öffnungsstellung des Klappenventils (5) mit Sicherheit aufrechtzuerhalten.

7. Sicherheitsventil nach Anspruch 4, dadurch gekennzeichnet, daß unter dem Rohrstück (9) ein Klappenventilträger (6) angeordnet ist, der mit einem seitlich am Rohrkolben (7) zur Anlage kommenden zusätzlichen Dichtring (39) versehen ist, während der Eingang (40) einer zusätzlichen hydraulischen Steuerleitung (41) am Klappenventilträger (6) oberhalb des zusätzlichen Dichtringes (39) vorgesehen ist, um den Einfluß des Rohrkolbens auf den hydrostatischen Druck in der Steuerkammer zu kompensieren.

## Claims

1. A safety valve bounded by an elongated body (1) of generally cylindrical shape which forms a longitudinal passage (4) and the ends (2, 3) of which are designed so that the said body may be interposed longitudinally between two successive elements of a production pipe, equipped in the lower portion of it with a clack valve (5) which enables closure of the longitudinal passage (4) in the rising direction, and comprising for opening the clack valve (5) a tubular piston (7) which is mounted so as to be able to slide longitudinally by being driven towards an up position by a return spring (8) and by being able to be displaced towards a down position for opening the clack valve (5) by the admission of hydraulic oil under pressure into an operating chamber (16) of the said tubular piston (7), and above the said tubular piston a tubular receiver (12) designed for receiving internally in case of need an auxiliary safety valve recoverable by cable, characterized in that the said receiver (12) is a receiver displaceable longitudinally, which in the lower portion of it is engaged telescopically in an oiltight manner with the tubular piston (7), the said operating chamber (16) being an annular chamber formed between the said body (1) on the one hand and the assembly of the tubular piston (7) and the said receiver (12) on the other and extending from a lower annular joint (17) carried by the tubular piston (7) and applied against the said body (1) to an upper annular joint (18) carried by the receiver (12) and applied against the said body (1), that the said receiver in normal operation of the safety valve is held integral with the said body (1) by shearable elements, namely, a screw (14) and a closed plug (13) passing through, which are arranged below the said upper annular joint (18), that the said receiver is equipped externally with a locking segment (29) as well as at least one auxiliary oiltight annular joint (31) located below the said plug (13), and that the said receiver when it is shut off and a pressure is applied in the said longitudinal passage (4), which is sufficient to shear the shearable elements (14, 13), descends in the said body (1) into the safety position by driving the tubular piston (7) into the said down position whilst the said upper annular joint (18) and the said auxiliary annular joint (31) form an oiltight seal between the said body (1) and the said receiver (12) and the said locking segment (29) is engaged in a groove (30) in the said body (1).

2. A safety valve as in claim 1, characterized in that a groove (33) is arranged in the said body (1) opposite the position occupied by the said auxiliary annular joint (31) when the receiver (12) is attached to the body (1) by the shearable elements (14, 13).

3. A safety valve as in claim 2, characterized in that a supplementary annular joint (34) is provided outside the receiver (12) between the said plug (13) and the said upper annular joint (18) in order to produce oiltightness between the said body (1) and the said receiver (12) when the latter is in the safety position and in that a groove (35) is arranged in the said body (1) opposite the position occupied by the said supplementary annular joint (34) when the receiver (12) is attached to the body (1) by the shearable elements (14, 13).

4. A safety valve as in claim 1, characterized in that the tubular piston (7) includes an upper portion (10) in telescopic engagement with the lower portion of the receiver (12) and butting against the 5 latter upon relative approach between the tubular piston (7) and the receiver (12), and a lower portion (11) round which is installed the return spring (8) which bears upwards against the said upper portion (10) and downwards against a tubular piece (9) which forms part of the said body (1) and against which is applied laterally the said lower annular joint (17) carried by the tubular piston (7).

5. A safety valve as in claim 4, characterized in that below the said tubular piece (9) a valve-holder (6) is arranged, equipped with a lateral orifice (36) able to receive a valve (37) which is normally closed and is opened by lateral pressure from the tubular piston (7) at the moment when the bottom end of the latter approaches the clack valve (5) in its descending motion.

6. A safety valve as in claim 4, characterized in that below the said tubular piece (9) a valve-holder (6) is arranged, carrying an elastic bolt (47) which is retracted by the passing of the tubular piston (7) and is capable in the non-retracted position of locking the top end (46) of a sleeve (43) for temporary opening of the clack valve (5), which normally lies in a seating in the said body (1), arranged below the down position of the tubular piston (7) and which may be displaced upwards by a tool manipulated by cable (48), in order to become locked in the said elastic bolt (47) and ensure the holding of the clack valve (5) in the open position.

7. A safety valve as in claim 4, characterized in that below the said tubular piece (9) a valve-holder (6) is arranged, equipped with an additional oiltight annular joint (39) which is applied laterally against the said tubular piston (7) whilst the inlet (40) from an additional hydraulic control line (41) is provided through the said valve-holder (6) above the said additional oiltight annular joint (39) in order to compensate the effect upon the tubular piston of the hydrostatic pressure prevailing in the said operating chamber.
